# EUROPÄISCHE PATENTSCHRIFT

(11) **EP 0 195 908 B1**
(45) Veröffentlichungstag und Bekanntmachung des Hinweises auf die Patenterteilung: **28.09.1988**
(21) Anmeldenummer: 86101620.2
(22) Anmeldetag: 07.02.1986
(51) Int. Cl.: E05F 15/00, H01H 3/14

(54) **Elastische Profilleiste**
Resilient edge section
Profilé de bordure élastique

(30) Priorität: 25.03.1985 DE 3510806
(43) Veröffentlichungstag der Anmeldung: 01.10.1986
(73) Patentinhaber: Erwin Sick GmbH Optik-Elektronik, D-79183 Waldkirch (DE)
(72) Erfinder: Sackmann, Karl Hans, D-7808 Waldkirch (DE); Anselment, Christoph, D-7800 Freiburg (DE)

(56) Entgegenhaltungen:
- DE-A- 2 808 964
- DE-A- 3 232 365
- DE-A- 3 312 223
- US-A- 3 118 984
- US-A- 4 115 952

## Beschreibung

Die Erfindung betrifft eine elastische Profilleiste nach dem Oberbegriff des Patentanspruchs 1.

Es ist bereits bekannt, elastische Profilleisten dieser Art mit wenigstens einem sich in ihrer Längsrichtung erstreckenden Hohlraum mit einer in dem Hohlraum angeordneten elektrischen Schaltleiste zu versehen, um bei Verformungen der Profilleiste einen Kontakt innerhalb der elektrischen Schaltleiste zu schließen und so ein elektrisches Warn- und/oder Stoppsignal für den Türantrieb auszulösen (DE-A-33 12 223).

Bei dieser bekannten elektrischen Profilleiste müssen besondere Maßnahmen vorgesehen werden, um die elektrische Schaltleiste sowohl bei senkrecht auf die Schließkante wirkenden Kräften als auch bei bis um annähernd 90° dazu versetzten seitlichen Kräften so zu beaufschlagen, daß eine Kontaktgabe stattfindet. Hierzu ist teilweise die Anordnung von zwei Schaltleisten erforderlich oder es müssen besonders gestaltete Steganordnungen innerhalb der Profilleiste verwendet werden.

Demgegenüber besteht das Ziel der Erfindung darin, eine elastische Profilleiste der eingangs genannten Gattung zu schaffen, welche bei einfacher Herstellmöglichkeit von besonders einfachem Aufbau ist und gleichwohl bei allen vorkommenden Beanspruchungen, d. h. sowohl bei zentral als auch bei seitlich angreifenden Kräften sicher und schnell eine Kontaktgabe der Schaltleiste bewirkt.

Zur Lösung dieser Aufgabe sind die Merkmale des kennzeichnenden Teils des Patentanspruchs 1 vorgesehen.

Erfindungsgemäß wird also der in dem elastischen Profil vorhandene, im Querschnitt im wesentlichen dreieckförmige Hohlraum weitgehend vollständig für die Unterbringung des Zwischenprofils ausgenutzt, welches seinerseits die elektrische Schaltleiste enthält. Die bei Verformungen des elastischen Profils auftretenden Wölbungsänderungen der Seitenflächen werden auf jeweils einen der Schenkel des Zwischenprofils weitergegeben, welches dann so verformt wird, daß der zugeordnete Betätigungsvorsprung im wesentlichen von oben auf die Schaltleiste drückt und diese so verformt, daß sicher eine Kontaktgabe erfolgt. Ein Ansprechen erfolgt weitgehend unabhängig von der Richtung, aus der die Beanspruchung der Profilleiste erfolgt.

Eine bevorzugte Ausführungsform kennzeichnet sich dadurch, daß die Betätigungsrippen einen geringen Abstand von der Schaltleiste besitzen. Auf diese Weise wird gewährleistet, daß nicht schon jede geringfügige Berührung des Hohlprofils zu einer Kontaktgabe führt, sondern daß erst gewisse Wege zurückgelegt werden müssen, bevor die Kontaktbänder in der Schaltleiste sich berühren.

Eine bevorzugte Ausführungsform kennzeichnet sich dadurch, daß im Normalzustand allenfalls die äußeren Enden der Schenkel des Zwischenprofils die Seitenflächen des Profils berühren, wobei bevorzugt ein geringfügiger Abstand, insbesondere bis etwa 2 mm, belassen wird. Insbesondere soll die Ausführung so sein, daß auch das Basisstück seitlich einen Abstand von den Schenkeln aufweist.

Auf diese Weise zentrieren die äußeren Enden der Stege das mit dem Basisstück an der Grundfläche anliegende Zwischenprofil. Das Einbringen des Zwischenprofils in den Hohlraum ist mit geringem Kraftaufwand möglich, weil die einen deutlichen Abstand aufweisenden Schenkel durch Federn nach innen leicht nachgeben und so unter nur geringem Reibungswiderstand in das elastische Profil eingezogen werden können. Im eingezogenen Zustand nimmt das Zwischenprofil gleichwohl eine definierte Lage innerhalb des elastischen Profils an, weil die Stege wieder ausfedern und so die Lagesicherung des Zwischenprofils in dem Hohlraum des elastischen äußeren Profils übernehmen. Die vorstehend beschriebene Funktion wird nicht beeinträchtigt, wenn das Zwischenprofil in geringem Maße aus der Mittelposition nach beiden Seiten verschiebbar ist, was möglich ist, wenn die äußeren Enden der Schenkel des Zwischenprofils von den Seitenflächen einen geringen Abstand von bis zu 2 mm haben.

Besonders bevorzugt ist es, wenn die Schenkel im Bereich der Schaltleiste sich unter einem deutlichen Winkel von vorzugsweise 5o bis 60°, insbesondere etwa 40 bis 50°, von dem Basisstück bis oberhalb der Schaltleiste erstrecken und dort unter Bildung der Betätigungsrippen in eine im wesentlichen senkrecht zu dem Basisstück verlaufende Richtung abbiegen und vorzugsweise abknicken.

Eine weitere Alternative besteht darin, daß die Schenkel eine konkave gekrümmte Außenfläche aufweisen, und zwar bevorzugt ähnlich der Wölbung der Seitenflächen im unverformten Zustand.

Auf diese Weise dient das Zwischenprofil gleichzeitig zum Tragen der vorzugsweise an das Basisstück angeklebten Profilleiste zur Bildung der Betätigungsrippen für die Schaltleiste und zur Bildung der Betätigungsendstücke der Schenkel.

Eine vorteilhafte Weiterbildung der Erfindung kennzeichnet sich dadurch, daß zwischen den Schenkeln und der Schaltleiste Folien angeordnet sind, welche hauptsächlich zur chemischen Trennung des aus einem Kunststoff, insbesondere PVC bestehenden Hohlprofil von dem bevorzugt aus Gummi bestehenden Zwischenprofil dienen und außerdem vorteilhafterweise reibungs- und abriebmindernd ausgebildet sind. Insbesondere sollen die Folien an die Schenkel angeklebt sein. Das Basisstück kann seitlich einen Abstand von den Schenkeln aufweisen. Zur Verstärkung des Zwischenprofils ist eine weitere Ausführungsform so ausgebildet, daß im Übergangsbereich vom Basisstück zu den Schenkeln axiale, vorzugsweise nach innen offene Kanäle vorgesehen sind, in denen Verstärkungsdrähte angeordnet sind. Die Erfindung wird im folgenden beispielsweise anhand der Zeichnung beschrieben ; in dieser zeigt :
Fig: 1 eine teilweise geschnittene Seitenansicht einer erfindungsgemäßen Profilleiste,
Fig. 2 einen Schnitt nach Linie 11-11 in Fig. 1 und
Fig. 3 einen vergrößerten Querschnitt des Zwischenprofils der erfindungsgemäßen Profilleiste.

Nach der Zeichnung besitzt ein z. B. aus Gummi bestehendes elastisches Profil 14 einen im wesentlichen dreieckförmigen Querschnitt, wobei jedoch die Seitenflächen 17 des Profils 14 gemäß Fig. 2 leicht nach innen gewölbt sind, so daß beim Abbiegen des Profils in Richtung eines der Pfeile f in Fig. 2 die jeweils zugeordnete Seitenfläche 17 stärker gewölbt und die entgegengesetzte Seitenfläche 17 etwas mehr gestreckt wird. Aufgrund der speziellen dreieckförmigen Ausbildung des Profils 14 erfolgt eine Abbiegung in Richtung eines der Pfeile f auch dann, wenn das Profil 14 von der zu verschließenden Öffnung her in Richtung des Pfeiles F beansprucht wird. Die der zu verschließenden Öffnung zugewandte wulstartige Dreiecksspitze 19 des elastischen Profils 14 wird dann entweder in Richtung des einen oder des anderen Pfeiles f seitlich ausgelenkt.

An dem von der wulstartigen Dreiecksspitze 19 abgewandten Ende weist das elastische Profil 14 einen Sockel 26 auf, der in geeigneter Weise, z. B. mittels der Nuten 27 an der Schließkante beispielsweise einer Tür oder eines Rolltors befestigt werden kann.

Innerhalb des elastischen Profils 14 befindet sich ein entsprechend im Querschnitt annähernd dreiecksförmiger Hohlraum 11, in den ein gemäß der Erfindung ausgebildetes elastisches Zwischenprofil 12 eingezogen ist, weiches ebenfalls aus Gummi hergestellt sein kann.

Das elastische Zwischenprofil 12 weist ein längliches und im wesentlichen flaches Basisstück 15 auf, welches flach an der Grundfläche 13 des Hohlraumes 11 anliegt. Im mittleren Bereich weist das flache Basisstück 15 eine längliche Einsenkung 28 auf, welche den Zweck hat, das Zwischenprofil 12 möglichst flexibel zu gestalten.

Von den beiden Seiten des Basisstückes 15 aus erstrecken sich in Richtung zur wulstartigen Dreiecksspitze 19 des elastischen Profils 14 zwei Schenkel 16, die zunächst unter einem Winkel von 30° und dann unter einem Winkel von 45° zur Mittellängsebene 29 des elastischen Profils 14 verlaufen und dann praktisch senkrecht zum Basisstück 15 in Richtung der Kante 19 abknicken. Die Innenflächen 30 des Endbereiches der Schenkel 16 sind genau senkrecht zum Basisstück 15, während die Außenflächen 31 einen Winkel von etwa 15° mit der Mittellängsachse 29 einschließen.

Bei einer vorteilhaften alternativen Ausführung könnten die beiden Außenflächen der Schenkel 16 des Zwischenprofils 12 auch kreisförmig konkav gekrümmt sein, wie das durch die strichpunktierte Linie 31' in Fig. 3 angedeutet ist.

Auf dem Basisstück 15 ist in der Mitte eine elektrische Schaltleiste 18 angeordnet, welche aus einem elastischen Hohlprofil 32 besteht, das eine ebene Grundseite und eine halbzylindrisch ausgebildete Betätigungsseite aufweist, von der sich eine Schaltrippe 33 zu dem ebenen Grundbereich erstreckt, auf dem ein elastisches Kontaktbandpaar 34 angebracht ist, welches aus zwei durch ein Isoliermaterial auf Abstand gehaltenen federnden Blechbändern besteht.

Durch das Abknicken der Schenkel 16 im Bereich unmittelbar oberhalb der elektrischen Schaltleiste 18 entstehen in geringem Abstand von der elektrischen Schaltleiste 18 Betätigungsrippen 20, die sich im wesentlichen geringfügig oberhalb der elektrischen Schaltleiste 18 befinden.

Nach Fig. 2 liegen die äußeren Enden 21 der Schenkel 16 innen an den Seitenflächen 17 des elastischen Profils 14 an.

Nach Fig. 2 ist zwischen den Schenkeln 16 und der elektrischen Schaltleiste 18 jeweils eine abrieb- und reibungsfeste Polyesterfolie 22 eingelegt, die vorzugsweise an die Schenkel 16 angeklebt ist. Die Folie dient auch der chemischen Trennung zwischen dem aus PVC bestehenden Hohlprofil 32 und dem aus Gummie bestehenden Zwischenprofil 12.

Im Übergangsbereich zwischen dem Basisstück 15 und den Schenkeln 16 sind in dem Zwischenprofil 12 innen etwa dreiviertelkreisförmige axiale Längskanäle 24 vorgesehen, in denen nach Fig. 2 axiale Verstärkungsdrähte 25 angeordnet sein können. Vom Basisstück 15 erstrecken sich um die unteren Längsbereiche der Schaltleiste 18 herum Klemmzungen 35, welche die Schaltleiste 18 sicher halten, die zusätzlich eingeklebt sein soll.

Zwischen den Schenkeln 16 befindet sich ein deutlicher Abstand A, wie er für eine zwanglose Betätigung der Schaltleiste 18 erforderlich ist. Nach Fig. 2 ist das Zwischenprofil 12 so geformt, daß es lediglich mit der unteren Fläche des Basisstückes 15 und den Enden 21 der Schenkel 16 die Innenwände des Hohlraums 11 berührt.

Die Montage und die Arbeitsweise der erfindungsgemäßen Profilleiste sind wie folgt :

Nach dem Einkleben der elektrischen Schaltleiste 18 in das Zwischenprofil 12 unter Anordnung der Folien 22 wird das die elektrische Schaltleiste 18 enthaltende Zwischenprofil 12 axial in den Hohlraum 11 des elastischen Profil 14 eingezogen, was zwanglos möglich ist, weil die Schenkel 16 unter Verringerung des Abstandes A hierbei elastisch nach innen nachgeben können.

Am einen Ende wird dann der Hohlraum 11 durch einen Stopfen 36 verschlossen, während vom anderen Ende her der elektrische Anschluß 37 eingeführt wird, wobei in diesem Bereich ebenfalls ein Verschlußstück 38 vorgesehen ist.

Schließlich wird das elastische Profil 14 an der Schließkante einer Tür o. dgl. befestigt.

Wirken jetzt aufgrund des Anstoßens der wulstartigen Kante 19 an ein Hindernis Kräfte auf das elastische Profil 14 in Richtung der Pfeile f oder F. so weicht die Kante 19 in jedem Fall in Richtung eines der Pfeile f, d. h. seitlich aus, worauf die zugeordnete Seitenfläche 17 des elastischen Profils 14 eine stärkere Wölbung annimmt und hierbei den zugeordneten Schenkel 16 unter Verkleinerung des Abstandes A nach innen drückt. Dadurch schwenken die Betätigungsrippen 20 im wesentlichen um die Verbindungsstelle mit dem Basisstück 15 herum und drücken in Fig. 2, 3 im wesentlichen von oben auf die Schaltleiste 18, worauf die Betätigungsrippe 33 das Kontaktbandpaar 34 beaufschlagt und einen elektrischen Kontakt herbeiführt. Es wird somit auf einfache und sichere Weise ein Schaltsignal ausgelöst.

Für die Schaltleiste 18 liegt also ein in das Profil 14 einsetzbares Zwischenprofil 12 vor, welches aufgrund des deltaförmigen Querschnitts einen leichten und zuverlässigen Schaltvorgang auf die Schaltleiste 18 überträgt. Da die deltaförmige Außenkontur des Profils 14 bei jeder Belastung ausknicken muß, wird die seitliche Einwölbung dieses Profils 14 immer auf das Zwischenprofil 12 übertragen. Die Übertragung der Kräfte vom Zwi- schenprofil 12 auf die Schaltleiste 18 erfolgt über einen Hebelarm. Dadurch wird ein Schaltvorgang mit sehr geringer Kraft erzeugt. Das Zwischenprofii 12 ist so gestaltet, daß die verlängerten Schenket 16 die Ausbeulung des Profils 14 aufnehmen und so die Schaltleiste 18 im wesentlichen von oben beaufschlagen.

## Patentansprüche

1. Elastische Profilleiste an der Schließkante einer zum Verschließen einer Öffnung bewegbaren Abdeckung, wie einer Schwenktür, einer Schiebetür, eines Rolltores oder Behälterdeckels, mit einem elastischen, sich entlang der Schließkante erstreckenden länglichen Hohlprofil (14), innerhalb von dessen Hohlraum. (11) ein elastisches Zwischenprofil (12) angeordnet ist, welches ein an der Grundfläche (13) des Hohlraums (11) anliegendes flaches Basisstück (15), auf-dem eine elastische elektrische Schaltleiste (18) mit zwei isoliert und elastisch auf Abstand gehaltenen metallischen Kontaktbändern (34) angeordnet ist, aufweist und von dessen Seiten sich in den Hohlraum (11) erstreckende, die Schaltleiste (18) umfassende Schenkel (16) ausgehen, dadurch gekennzeichnet, daß das Hohlprofil (14) einen im wesentlichen dreieckförmigen Querschnitt mit der zu verschließenden Öffnung zugewandter Dreiecksspitze (19) und leicht nach innen gewölbten Seitenflächen (17) sowie einen entsprechend annähernd dreieckförmig geformten Hohlraum (11) aufweist, wobei die Grundlinie des dreieckförmigen Querschnittes an der Schließkante liegt, daß die die Schaltleiste (18) umfassenden Schenkel (16) von innen derart an den Seitenflächen (17) des Profils (14) angeordnet sind, daß sie beim Abbiegen des Profils (14) durch Anstoßen an ein Hindernis von jeweils einer der sich weiter nach innen auswölbenden Seitenflächen (17) beaufschlagt werden, und daß die Schenkel (16) innen im Bereich der der Dreiecksspitze (19) zugewandten Fläche der Schaltleiste (18) nach innen gerichtete Betätigungsvorsprünge, insbesondere Betätigungsrippen (20) aufweisen, die im Normalzustand keinen Betätigungsdruck auf die Schaltleiste (18) ausüben, jedoch durch jeweils eine der ausgewölbten Seitenflächen (17) über den zugeordneten Schenkel (16) im wesentlichen von oben die Schaltleiste (18) beaufschlagen und einen Kontakt herstellen.

2. Profilleiste nach Anspruch 1, dadurch gekennzeichnet, daß die Betätigungsrippen (20) einen geringen Abstand von der Schaltleiste (18) besitzen.

3. Profilleiste nach Anspruch 1 oder 2, dadurch gekennzeichnet, daß im Normalzustand allenfalls die äußeren Enden (21) der Schenkel (16) des Zwischenprofils (12) die Seitenflächen (17) des Profils (14) berühren, wobei bevorzugt ein geringfügiger Abstand, insbesondere bis etwa 2 mm, belassen wird.

4. Profilleiste nach einem der vorhergehenden Ansprüche, dadurch gekennzeichnet, daß die Schenkel (16) im Bereich der Schaltleiste (18) sich unter einem deutlichen Winkel von vorzugsweise 30 bis 60°, insbesondere etwa 40 bis 50°, von dem Basisstück (15) bis oberhalb der Schaltleiste (18) erstrecken und dort unter Bildung der Betätigungsrippen (20) in eine im wesentlichen senkrecht zu dem Basisstück (15) verlaufende Richtung abbiegen und vorzugsweise abknicken.

5. Profllleiste nach einem der Ansprüche 1 bis 3, dadurch gekennzeichnet, daß die Schenkel (16) eine konkav gekrümmte Außenfläche aufweisen, und zwar bevorzugt ähnlich der Wölbung der Seitenflächen (17) im unverformten Zustand.

6. Profilleiste nach einem der vorhergehenden Ansprüche, dadurch gekennzeichnet, daß zwischen den Schenkeln (16) und der Schaltleiste (18) Folien (22) angeordnet sind, welche hauptsächlich zur chemischen Trennung des aus einem Kunststoff, insbesondere PVC. bestehenden Hohlprofils (32) von dem bevorzugt aus Gummi bestehenden Zwischenprofll (12) dienen und außerdem vorteilhafterweise reibungs- und abriebmindernd ausgebildet sind.

7. Profilleiste nach Anspruch 6, dadurch gekennzeichnet, daß die Folien (22) an die Schenkel (16) angeklebt sind.

8. Profilleiste nach einem der vorhergehenden Ansprüche, dadurch gekennzeichnet, daß das Basisstück (15) seitlich einen Abstand (23) von den Schenkeln (16) aufweist.

9. Profilleiste nach einem der vorhergehenden Ansprüche, dadurch gekennzeichnet, daß im Übergangsbereich vom Basisstück (15) zu den Schenkeln (16) axiale, vorzugsweise nach innen offene Kanäle (24) vorgesehen sind, in denen Verstärkungsdrähte (25) angeordnet sind.

## Claims

1. Resilient sectional strip at the closing edge of a cover movable to close an opening, such as a swing door, a sliding door, a roller door or a container lid, the strip comprising a resilient elongate hollow section (14) extending along said closure edge and having a hollow cavity (11) inside which a resilient intermediate section (12) is disposed, the intermediate section (12) having a flat base portion (15) contacting a base surface (13) of the hollow cavity (11), with a resilient electrical switching strip being arranged on said flat base portion and having two metallic contact strips (34) which are electrically isolated from one another and resiliently spaced apart, wherein limbs (16) extend from the side edges of the intermediate section into the hollow cavity (11) and surround the switching strip (18), characterised in that the hollow section (14) has a substantially triangular cross-section, with the apex (19) of the triangle directed towards the opening to be closed, and has slightly inwardly arched side surfaces (17) and also a corresponding hollow cavity (11) of approximately triangular shape, with the base line of the triangular cross-section being disposed at the closure edge ; in that the limbs (16) which surround the switching strip (18) are arranged at the inside of the side surfaces (17) of the hollow section (14) in such a way that on bending of the section (14) through pushing against an obstacle they will be loaded in each case by one of the side surfaces (17) which arches further inwardly ; and in that the limbs (16) have inwardly directed actuating projections at the inside, in the region of the surface of the switching strip (18) which faces the apex of the triangle, in particular actuating ribs (20), which in the normal state do not exert any actuating pressure on the switching strip (18), but act however substantially from above on the switching strip (18) through in each case one of the arched side surfaces (17) via the associated limb (16) and produce a contact.

2. Sectional strip in accordance with claim 1, characterised in that the actuating ribs (20) are spaced by a small distance from the switching strip (18).

3. Sectional strip in accordance with claim 1 or claim 2, characterised in that in the normal state at most the outer ends (21) of the limbs (16) of the intermediate section (12) contact the side surfaces (17) of the section (14), with a small spacing preferably being left, in particular of up to approximately 2 mm.

4. Sectional strip in accordance with one of the preceding claims, characterised in that the limbs (16) extend in the region of the switching strip (18) at a substantial angle of preferably 30 to 60°, in particular approximately 40 to 50° from the base portion (15) to above the switching strip (18) and there bend away, preferably with a crease, into a direction extending substantially perpendicular to said base portion (15) while forming the actuating ribs (20).

5. Sectional strip in accordance with one of the claims 1 to 3, characterised in that the limbs (16) have a concavely curved outer surface, and indeed preferably similar to the curvature of the side surfaces (17) in the non-deformed state.

6. Sectional strip in accordance with one of the preceding claims, characterised in that foils (22) are arranged between the limbs (16) and the switching strip (18) and serve principally to chemically separate the hollow section (32) which consists of a synthetic material, in particular PVC. from the intermediate section (12) which preferably consists of rubber, and are also advantageously constructed to reduce friction and abrasion.

7. Sectional strip in accordance with claim 6, characterised in that the foils (22) are adhesively connected to the limbs (16).

8. Sectional strip in accordance with one of the preceding claims, characterised in that the base portion (15) has a spacing (23) from the limbs (16) at the side.

9. Sectional strip in accordance with one of the preceding claims, characterised in that axial passages (24) in which reinforcement wires (25) are disposed, and which are preferably open towards the inside, are provided in the transition region from the base portion⁻(15) to said limbs (16).

## Revendications

1. Baguette profilée élastique sur le bord de fermeture d'un recouvrement mobile en vue de la fermeture d'une ouverture, telles qu'une porte pivotante, une porte coulissante, une porte roulante ou un couvercle de récipient, munie d'un profilé creux (14) allongé s'étendant le long du bord de fermeture, à l'intérieur de la cavité (11) duquel est disposé un profilé intermédiaire élastique (12), qui comporte une pièce de base (15) plate adjacente à la surface d'assise (13) de la cavité (11), sur laquelle est disposée une baguette de contact électrique élastique (18) avec deux bandes, de contact (34) métalliques, isolées et maintenues élastiquement écartées, et à partir des côtés duquel partent des branches (16) entourant la baguette .de contact s'étendant dans la cavité (11), caractérisée en ce que le profilé creux (14) présente une section transversale sensiblement triangulaire avec la pointe (19) du triangle tournée vers l'ouverture à fermer et des surfaces latérales (17) légèrement cintrées vers l'intérieur ainsi qu'une cavité (11) façonnée de manière correspondante approximativement en forme de triangle, la base de la section transversale triangulaire se trouvant sur le bord de fermeture, en ce que les branches (16) entourant la baguette de contact (18) sont disposées depuis l'intérieur sur les surfaces latérales (17) du profilé (14), de telle sorte que, lors du pliage du profilé (14) par choc sur un obstacle, elles sont sollicitées par l'une des surfaces latérales (17) se cintrant davantage vers l'intérieur, et en ce que les branches (16) présentent intérieurement, à proximité de la surface tournée vers la pointe (19) du triangle de la baguette de contact (18), des saillies de manoeuvre dirigées vers l'intérieur, en particulier des nervures de manoeuvre (20), qui, dans l'état normal, n'exercent aucune pression de manoeuvre sur la baguette de contact (18), sollicitent cependant sensiblement depuis le haut la baguette de contact (18) par l'une des surfaces latérales cintrées (17) par l'intermédiaire de la branche associée (16) et établissent un contact.

2. Baguette profilée selon la revendication 1, caractérisée en ce que les nervures de manoeuvre (20) possèdent un faible écartement vis-à-vis de la baguette de contact (18).

3. Baguette profilée selon la revendication 1 ou 2, caractérisée en ce qu'à l'état normal dans tous les cas les extrémités extérieures (21) des branches (16) du profilé intermédiaire (12) sont en contact des surfaces latérales (17) du profilé (14), un faible intervalle, en particulier jusqu'à environ '2 mm, étant de préférence ménagé.

4. Baguette profilée selon une des revendications précédentes, caractérisée en ce que les branches (16) à proximité de la baguette de contact (18) s'étendent selon un angle défini, de préférence 30 à 60°, en particulier environ 40 à 50°, de la pièce de base (15) jusqu'au-dessus de la baguette de contact (18),et là, par formation des nervures de manoeuvre (20), dévient et de préférence se plient dans une direction s'étendant sensiblement perpendiculairement à la pièce de base (15).

5. Baguette profilée selon une des revendications 1 à 3, caractérisée en ce que les branches (16) présentent une surface externe courbée concave, et même de préférence analogue au cintrage des surfaces latérales (17) dans l'état non déformé.

6. Baguette profilée selon une des revendications précédentes, caractérisée en ce qu'entre les branches (16) et la baguette de contact (18) des disposées des pellicules (22), qui servent principalement à la séparation chimique du profilé creux (32) en matière plastique, en particulier en PVC, du profilé intermédiaire (12) de préférence en caoutchouc et sont réalisées en outre avantageusement de manière à réduire la friction et l'abrasion.

7. Baguette profilée selon la revendication 6, caractérisée en ce que les pellicules (22) sont collées aux branches (16).

8. Baguette profilée selon une des revendications précédentes, caractérisée en ce que la pièce de base (15) présente latéralement un écartement (23) vis-à-vis des branches (16).

9. Baguette profilée selon une des revendications précédentes, caractérisée errce que, dans la zone de transition de la pièce de base (15) aux branches (16) sont prévus des canaux axiaux (24), de préférence ouverts vers l'intérieur, dans lesquels sont disposés des fils de renfort (25).
